# EUROPÄISCHE PATENTSCHRIFT

(11) **EP 1 249 554 B1**
(45) Veröffentlichungstag und Bekanntmachung des Hinweises auf die Patenterteilung: **14.06.2006**
(21) Anmeldenummer: 02005554.7
(22) Anmeldetag: 12.03.2002
(51) Int. Cl.: E04D 3/08

(54) **Sparrenprofil**
Glazing bar
Chevron

(30) Priorität: 29.03.2001 DE 20105515 U
(43) Veröffentlichungstag der Anmeldung: 16.10.2002
(73) Patentinhaber: Henkenjohann, Johann, D-33415 Verl (DE)
(72) Erfinder: Henkenjohann, Johann, D-33415 Verl (DE)
(74) Vertreter: Strauss, Hans-Jochen

(56) Entgegenhaltungen:
- BE-A- 855 058
- DE-A- 19 526 671
- DE-U- 9 206 375
- DE-U- 9 207 859
- DE-U- 29 719 885

## Beschreibung

Die Erfindung betrifft ein Sparrenprofil für Glasdächer beispielsweise von Wintergärten mit einem Träger insbesondere aus Aluminium sowie mit zumindest einer Glasabdeck- bzw. -halteleiste, die durch mindestens einen Kunststoffsteg miteinander verbunden sind

Bei Sparrenprofilen aus Aluminium für Glasdächer, insbesondere für Wintergärten, ist die Unterbrechung des Wärmeflusses über das Profil bedeutsam. Profile, bei denen der Wärmefluss unterbrochen ist, sind bekannt (vgl. z.B. DE 92 07 859 U oder DE 297 19 885 U). Solche Profile werden zweiteilig hergestellt, wobei beide Teile mittels eines Einsatzes verbunden sind, dessen Wärmeleitfähigkeit hinreichend klein ist. Dazu werden Kunststoff-Verbinder eingesetzt, die jedoch bei größeren Spannen nicht hinreichend stabil sind und die einen so großen Wärmeausdehnungskoeffizient aufweisen, dass bei vorkommenden Temperaturerhöhungen die Spannung der auf den Glasflächen aufliegenden Dichtungen nachlässt, so dass die Dichtheit in Frage gestellt ist, und dass bei ebenfalls vorkommenden Kältegraden die Ausladung so groß ist, dass Kunststoff-Einsätze bei solchen Temperaturen Gefahr laufen, zu verspröden und zu brechen.

Hier setzt die Erfindung ein, der die Aufgabe zugrunde liegt, diesen Mängeln abzuhelfen und ein Sparrenprofil vorzuschlagen, das auch bei extrem hohen und extrem kalten Außentemperaturen sicher einsetzbar ist und das Herstellen von Sparren ermöglicht, die als Sparren mit freitragenden Enden einsetzbar, den wirtschaftlichen Bau überkragender Dachüberstände erlaubt.

Diese Aufgabenstellung wird mittels der kennzeichnenden Merkmale des Hauptanspruches gelöst; vorteilhafte Weiterbildungen oder bevorzugte Ausführungsformen beschreiben die Unteransprüche.

Die Aufgabenlösung liegt in einem Kunststoff-Stegprofil, das den Träger und die Glasabdeck- bzw. -halteleisten unter Zwischenfügen der Glasscheibe/-ben verbindet. Dieses Stegprofil wird aus einem Kunststoff hergestellt, der vorteilhaft eine Faserverstärkung aufweist. Dafür eignen sich Zweikomponenten-Kunststoffe, etwa Phenol-Formaldehyd-Kondensate oder Epoxidharze, die zum einen eine thermische Trennung der verbundenen Profilteile bewirken und die sich zum anderen wirtschaftlich im Pultrusionsverfahren verarbeiten lassen. Dabei werden im Werkzeug die Kunststoff-Komponenten gemischt und mit den Fasern versetzt; das fertige Werkstück verlässt das Werkzeug maßgenau, wobei die Fasern in der gewünschten Ausrichtung liegen. Diese Kunststoff-Stegprofile erhalten ihre Festigkeit für den Einsatz als thermisch isolierende Einsätze durch die Faserverstärkung.

Alternativ wird das Kunststoff-Stegprofil vorteilhaft mit Gewebe oder Vliese aus Glasfasern oder Kohlenstofffasern verstärkt, wobei diese mit dem Harz des Duroplastes durchtränkt werden. Beide Faserarten eignen sich für diese Kunststoffe als Verstärkung, wobei sowohl Gewebe, etwa mit Leinenbindung oder Vliese aus Faserlagen vorgesehen werden. Der Vorteil solcher Kunststoff-Profile ist in der besonderen Stabilität des Kunststoff-Stegprofils zu sehen, dessen geringe Wärmeleitfähigkeit einen Wärmefluss von dem einen Profilteil zum anderen Profilteil unterbindet.

Darüber hinaus weisen solche Kunststoffprofile lediglich eine vernachlässigbare Wärmedehnung auf. Daher können im Einsatz bei Temperaturunterschieden auch keine "Bimetall-Probleme" auftreten; dies bedeutet auch, dass Verbiegungen oder Verwindungen unter dem Einfluss des Unterschiedes von Innen- und Außentemperatur unterbunden sind. Auch sind solche Kunststoffprofile witterungs- und korrosionsbeständig und eignen sich somit vorzüglich gerade in Bereichen, wo in Folge hoher Temperaturunterschiede mit Kondensationsfeuchtigkeit gerechnet werden muss.

Das freie Ende des Kunststoff-Profilverbinders ist als Aufnahme für die Glashalte- oder -abdeckleiste ausgebildet, die ihrerseits die Dichtleisten aufnimmt. Im Zusammenwirken mit entsprechend tief ausgebildeten Profilanformungen lassen sich mit einem Kunststoff-Stegprofil auch unterschiedliche Verglasungen herstellen, etwa einfache, doppelte (oder auch dreifache); dabei liegt die Innenseite der inneren Glasscheibe an Dichtleisten an, die an das Innenteil des Kunststoff-Stegprofils angesetzt sind, während die Außenseite der äußeren Glasscheibe von an die Glashalte- bzw. Glasabdeckleiste angesetzten Dichtleisten gehalten ist. Dabei ist die Höhe des Kunststoff-Stegprofils für alle Verglasungen einheitlich. Lediglich die Tiefe der Anformung an das Trägerprofil trägt den unterschiedlichen Abmessungen der verschiedenen Verglasungen Rechnung.

Weist das C-Profil der Profilaufnahme im Grund nasenartig hochstehende Leisten auf, sind diese vorteilhaft so angeordnet, dass sie die Ansätze für die Dichtleisten abstützen. Dadurch entsteht zwischen Kunststoff-Verbinder und Profilaufnahme ein Hohlraum, der z.B. Maßabweichungen aufnimmt, Raum für Laschen zum Verbinden aneinander stoßender Sparren oder aber für überstehende Schraubenköpfe bietet.

Zur Bildung des Sparrenprofils wird zunächst ein Träger vorgesehen, an den eine im wesentlichen C-förmig offene Profilaufnahme angeformt ist, die das Fußteil des Kunststoff-Stegprofils aufnimmt. Dabei ist das Fußteil dieses Kunststoff-Stegprofils so ausgebildet, dass es formschlüssig in diese C-förmige Profilaufnahme eingesetzt werden kann und von abgewinkelten Enden der hochstehenden Flanschen übergriffen ist.

Mit korrespondierenden Trägern können mit einem solchen Kunststoff-Stegprofil unterschiedliche Sparrenprofile hergestellt werden. Dazu werden an den Träger Kastenprofile angeformt, die mit einem insbesondere rechteckigen Profilquerschnitt die Statik des Sparrenprofils bestimmen.

Mit dieser Ausbildung der C-förmig offenen Profilaufnahme können auch in den angeformten Trägerprofilen unterschiedliche Sparrenprofile, die mit Sparrenverbinder (beispielsweise nach DE 201 03 520) durchgehend zusammengefügt sind, auch im Bereich der Glasabdeck- bzw. -halteleiste durchgehend ausgebildet werden, so dass neben der durchgehenden Fläche auch deren ästhetische Gestaltung gelingt. Ein solches Sparrenprofil lässt sich auch freitragend über ein quer zur Dachflächenneigung verlaufendes Traufenprofil hinwegführen, wodurch in einfacher und wirtschaftlicher Weise freitragende Dachverlängerungen gewonnen werden können.

Das Wesen der Erfindung wird an Hand des in den Figuren 1 bis 3 beispielhaft dargestellten Sparrenprofils näher erläutert; dabei zeigen:
- Fig. 1:: Sparrenprofil mit Doppelverglasung - Querschnitt;
- Fig. 2:: Sparrenprofil mit Einfachverglasung - Querschnitt;
- Fig. 3:: Sparrenprofil mit Einfachverglasung entspr.

Die Figur 1 zeigt Querschnitte durch das doppelt verglaste Sparrenprofil, die Figuren 2 und 3 zwei unterschiedliche Querschnitte eines Sparrenprofils mit Einfachverglasung. Jedes der Sparrenprofile 10, 20 bzw. 30 weist einen Träger 11, 21 bzw. 31 auf, an den beim Sparrenprofil 10 ein (die Statik bestimmender) Kasten 10.1 angeformt ist.

Der Träger 11 weist seitliche Überstände 12 auf, die sich rechtwinklig zum Träger 11 erstrecken und so mit diesem zusammen ein offenes C-förmiges Rinnenprofil bilden. Die freien Enden dieser seitlichen Überstände 12 sind mit rechtwinklig nach innen abstehenden Einsatzhaltenasen 14, die mit dem Kunststoff-Stegprofil 1 zusammenwirken, abgeschlossen.

Das Kunststoff-Stegprofil 1 besteht aus einer Stegbasis 2, die sich eingesetzt parallel zu dem Träger 11 erstreckt und deren Breite so ist, dass das Kunststoff-Stegprofil 1 mit Formschluss in das von dem Träger 11 und den seitlichen Überständen 12 gebildete Rinnenprofil eingesetzt werden kann. Dabei sitzt das Kunststoff-Stegprofil 1 auf Einsatzhaltenasen 14 auf, die einen Abstand zwischen Träger 11 und Stegbasis 2 sicherstellen. Die Stegbasis 2 ist seitlich mit Einsatzstegen 3 versehen, die rechtwinklig von ihr abstehen und die bei eingesetztem Kunststoff-Stegprofil 1 von den Einsatzhaltnasen 14 übergriffen und so fixiert werden. Weiter weist die Stegbasis 2 Ansätze für die Innendichtungsträger 6 mit Innendichtungshaltern 8 auf, in die die Innendichtungen 8.1 eingeführt sind, die sich gegen die Innenseite der Verglasung 19 legen und so abdichtend stützen. Zwischen dem mittleren Haltesteg 4 und den Einsatzstegen 3 sind vorteilhaft Innendichtungsträger 6 vorgesehen, deren freien Enden mit Innendichtungshaltern 8 versehen sind. In diese Innendichtungshalter 8 sind die Innendichtungen eingesetzt, die die Verglasung 19 - hier eine Zwei-Scheiben-Verglasung - zusammen mit den Außendichtungen 17.1 halten.

Den äußeren Abschluss bildet die Glasabdeck- bzw. -halteleiste 15, die den Stoß der Verglasung 19 überdeckt. Zur Befestigung weist diese mittig eine Klammer 16 für den Einsatzkopf 5 des Kunststoff-Stegprofils 1 auf. Seitlich sind die die Außendichtungen 18 aufnehmenden Au-Bendichtungshalter 17 angeformt, deren Lage dabei so gewählt ist, dass im Zusammenwirken mit den Innendichtungen 7 die Verglasung 19 abgedichtet gehalten ist.

Für die statisch wenig belasteten Sparrenprofile - z.B. für Außensparren, bei denen eine Doppelverglasung nicht notwendigerweise vorzusehen ist, so dass auch die dort auftretende Last verringert istwird entsprechend Fig. 2 lediglich ein Träger 21 eingesetzt, an den die das Rinnenprofil bildenden Seitenüberstände 22 mit den Einsatzhaltenasen 23 zum Einsetzen des Kunststoff-Stegprofils 1 angeformt sind. Auch hier sorgen Einsatzhaltenasen 24 dafür, dass ein Luftraum zwischen der Stegbasis 2 und dem Träger 21 gewahrt bleibt. Der Haltesteg 4 ist ebenso wie beim vorgenannten Einsatz so abgestimmt, dass die aufgesetzte Glasabdeck- bzw. -halteleiste 25 zum einen mit der Klammer 26 den Haltekopf 5 des Kunststoff-Stegprofils 1 fasst und zum anderen mit den in die beiden seitlichen Außendichtungshalter 27 eingesetzten Dichtungen 27.1 im Zusammenwirken mit den in die Innendichtungshalter 28 eingesetzten Innendichtungen 28.1 die Verglasung 29 abgedichtet hält. Sofern ein solches Profil für eine höhere statische Belastung eingesetzt werden soll, versteht es sich von selbst, dass ein Kammerprofil analog zu dem Kammerprofil 10.1 (Fig. 1) oder 30.1 (Fig. 3) des Sparrenprofils 10 bzw. 30 angeformt sein kann.

Eine alternative Ausbildung zeigt Figur 3: Hier ist das ansonsten gleich ausgebildete Sparrenprofil 30 mit den Haltesteg 4 des Kunststoff-Stegprofils 1 stützenden Querstegen 33.1 versehen, die sich von beiden Seiten her gegen diesen Haltesteg 4 legen. Das Sparrenprofil 30 weist einen Träger 31 auf, an den die Seitenüberständen 32 mit den Einsatzhaltenasen 33 zum Einsetzen des Kunststoff-Stegprofils 1 angeformt sind. Die Seitenüberstände 32 sind ebenfalls mit Verlängerungen 32.1 versehen, die die Tiefe des Sparrenprofils 30 vergrößern.

Im Bereich der Einsatzhaltenasen 33 sind rechtwinklig zu den Seitenüberständen 32 und deren Verlängerungen 32.1 ausgerichtete Querstege 33.1 vorgesehen, die so ausgebildet sind, dass sie sich beidseits an den Haltesteg 4 anlegen und dieses stützen. Dabei können diese Querstege 33.1 auch so angeordnet sein, dass die Innendichtungshalter 6.1 des Kunststoff-Stegprofils 1 gegen diese Querstege 33.1 legen und so den Steg stützen. Zur Montage wird das Kunststoff-Stegprofil 1 seitlich in das Sparrenprofil 30 eingeführt und in Richtung der Achse des Sparrenprofils 30 eingezogen.

Das freie Ende des Haltesteges 4 ist - wie schon vorbeschrieben - mit der Glasabdeck- und -halteleiste 35 versehen, deren Klammer 36 den Haltekopf 5 übergreifen. Die Verglasung 39 liegt hier zwischen den in die Innendichtungshalter 38 eingesetzten Innendichtungen 38.1 und den in die Außendichtungshalter 37 eingesetzten Außendichtungen 37.1. An den Träger 31 ist hier ein Kammerprofil 30.1 angeformt, das die Steifigkeit des Sparrenprofils 30 erhöht; es versteht sich von selbst, dass - analog zu der Ausführungsform der Fig. 2 - dieses angeformte Kammerprofil 30.1 bei geringeren statischen Anforderungen entfallen kann.

Auf diese Weise kann mit einem Kunststoff-Stegprofil 1, hergestellt aus wärmeisolierendem Kunststoff im Zusammenwirken mit unterschiedlichen Trägerprofilen 10, 20 bzw. 30 und Glasabdeck- bzw. Halteleisten 15, 25 bzw. 35, eine Anzahl von Sparrenprofilen für Innen- und für Außeneinsatz hergestellt werden. Diese so gestalteten Sparrenprofile lassen sich mit entsprechenden Sparrenverbindern auch für Einsätze verwenden, bei dem die Traufe übergriffen wird. Dabei können sowohl statische Anforderungen an die Sparrenprofile erfüllt werden, als auch der Haltesteg 4 des im Sparrenprofil eingesetzte Kunststoff-Stegprofils 1 gegen seitlich wirkenden Kräfte abgestützt werden.

## Patentansprüche

1. Sparrenprofil für Glasdächer beispielsweise von Wintergärten mit einem Träger (11, 21, 31) insbesondere aus Aluminium sowie mit zumindest einer Glasabdeck- bzw. -halteleiste (15, 25, 35), die durch mindestens einen Kunststoffsteg (1) miteinander verbunden sind, **dadurch gekennzeichnet, dass** der Kunststoffsteg als Kunststoff-Stegprofil (1) ausgebildet ist, das eine Einsatzbasis (2) aufweist, die mittig mit einem rechtwinklig abstehenden Haltesteg (4) versehen ist, auf dessen Haltekopf (5) die Glasabdeck- bzw. -halteleiste (15; 25; 35) aufklipsbar ist, und die an ihren seitlichen Enden rechtwinklig abstehende Einsatzstege (3) aufweisen, die von Einsatzhaltenasen (13; 23; 33) des Trägers (11, 21, 31) übergriffen und gehalten sind.

2. Sparrenprofil nach Anspruch 1, **dadurch gekennzeichnet, dass** zwischen dem Haltesteg (4) und den seitlichen Einsatzstegen (3) je ein Innendichtungsträger (6) vorgesehen ist, deren freies Ende mit je einem Innendichtungshalter (8) versehen sind.

3. Sparrenprofil nach Anspruch 1 oder 2, **dadurch gekennzeichnet, dass** das Kunststoff-Stegprofil (1) gebildet ist von einem Duroplast, vorzugsweise von einem Polykondensat wie Phenolharz oder einem Polyaddukt, wie Epoxidharz.

4. Sparrenprofil nach Anspruch 3, **dadurch gekennzeichnet, dass** das Duroplast des Kunststoff-Stegprofils (1) faserverstärkt ist, vorzugsweise mit Glas- oder Kohlenstoff-Fasern.

5. Sparrenprofil nach einem der Ansprüche 1 bis 4, **dadurch gekennzeichnet, dass** das Kunststoff-Stegprofil (1) im Pultrusionsverfahren hergestellt ist.

6. Sparrenprofil nach Anspruch 5, **dadurch gekennzeichnet, dass** als Faserverstärkung mit dem Duroplast durchtränkte Gewebe oder Vliese vorgesehen sind.

7. Sparrenprofil nach einem der Ansprüche 1 bis 6, **dadurch gekennzeichnet, dass** an den Träger (11; 21; 31) zur Bildung eines im wesentlichen C-förmig offenen Rinnenprofils seitliche Überstände (12; 22; 32) mit Einsatzhaltenasen (13; 23; 33) am anderen freie Enden so angeformt sind, dass in die von Träger (11; 21; 31) und seitlichen Überständen (12; 22; 32) gebildete Rinne ein Kunststoff-Stegprofil (1) im wesentlichen formschlüssig zwischen den seitlichen Überständen (12; 22; 32) liegend, einsetzbar ist.

8. Sparrenprofil nach Anspruch 7, **dadurch gekennzeichnet, dass** an die beidseitigen seitlichen Überstände (22; 32) Verlängerungen (22.1; 32.1), deren Enden mit Innendichtungshaltern (28; 38) versehen sind, angeformt sind.

9. Sparrenprofil nach Anspruch 8, **dadurch gekennzeichnet, dass** an die seitlichen Überstände (32) in Höhe der Einsatzhaltenasen (33) je ein Quersteg (33.1) angeformt ist, wobei sich die beiden Querstege (33.1) von beiden Seiten her gegen den Haltesteg (4) des Kunststoff-Stegprofil (1) anlegen.

10. Sparrenprofil nach einem der Ansprüche 1 bis 7, **dadurch gekennzeichnet, dass** an den Träger (11; 31) ein Kastenprofil (10.1; 30.1) angeformt ist.

11. Sparrenprofil nach einem der Ansprüche 7 bis 10, **dadurch gekennzeichnet, dass** das Sparrenprofil (10; 20; 30) als ein Aluminium-Strangpressteil ausgebildet ist.

## Claims

1. Assembly bar profile for glass roofs, for example of conservatories, having a beam (11, 21, 31) made in particular of aluminium as well as having at least one glass covering or holding strip (15, 25, 35) which are connected to one another by at least one plastic web (1), **characterised in that** the plastic web is configured as a plastic web profile (1) which has an insertion base (2) which is provided centrally with a holding web (4) projecting at right angles, onto the retaining head (5) of which the glass covering or holding strip (15, 25, 35) can be clipped, said glass covering or holding strip having insertion webs (3) projecting at right angles at its lateral ends, over the top of which insertion webs the insertion holding noses (13, 23, 33) of the beam (11, 21, 31) engage and hold said insertion webs.

2. Assembly bar profile as claimed in Claim 1, **characterised in that** an internal sealing beam (6) is provided between the holding web (4) and each of the lateral insertion webs (3), each free end of which internal sealing beam is provided with an internal sealing retainer (8).

3. Assembly bar profile as claimed in Claim 1 or 2, **characterised in that** the plastic web profile (1) is formed by a thermoset plastic, preferably by a condensation polymer such as phenolic resin or a polyadduct such as epoxy resin.

4. Assembly bar profile as claimed in Claim 3, **characterised in that** the thermoset plastic of the plastic web profile (1) is fibre reinforced, preferably with glass or carbon fibres.

5. Assembly bar profile as claimed in any one of Claims 1 to 4, **characterised in that** the plastic web profile (1) is manufactured using the pultrusion process.

6. Assembly bar profile as claimed in Claim 5, **characterised in that** impregnated woven or non-woven fabrics are provided with the thermoset plastic as the fibre reinforcement.

7. Assembly bar profile as claimed in any one of Claims 1 to 6, **characterised in that**, to form an open channel profile which is substantially in the form of a C, lateral projections (12, 22, 32) having insertion holding noses (13, 23, 33) are moulded onto the other free end on the beam (11; 21, 31), such that a plastic web profile (1) lying substantially positively between the lateral projections (12, 22, 32) can be inserted into the channel formed by the beam (11, 21, 31) and the lateral projections (12, 22, 32).

8. Assembly bar profile as claimed in Claim 7, **characterised in that** extensions (22.1, 32.1), the ends of which are provided with internal sealing retainers (28, 38), are moulded onto the lateral projections (22, 32) on both sides.

9. Assembly bar profile as claimed in Claim 8, **characterised in that** a crosspiece (33.1) is moulded onto each of the lateral projections (32) at the level of the insertion holding noses (33), with the two crosspieces (33.1) coming to bear from both sides against the holding web (4) of the plastic web profile (1).

10. Assembly bar profile as claimed in any one of Claims 1 to 7, **characterised in that** a box profile (10.1, 30.1) is moulded onto the beam (11, 31).

11. Assembly bar profile as claimed in any one of Claims 7 to 10, **characterised in that** the assembly bar profile (10, 20, 30) is configured as an aluminium extruded part.

## Revendications

1. Profilé de chevron pour toits vitrés, par exemple de jardins d'hiver, comportant un support (11 ; 21 ; 31), en particulier en aluminium, ainsi qu'au moins une baguette de recouvrement ou de fixation de vitre (15 ; 25 ; 35), lesquels sont assemblés l'un à l'autre par au moins une traverse (1) en matière plastique, **caractérisé en ce que** la traverse (1) en matière plastique est réalisée sous forme d'un profilé de traverse (1) en matière plastique, qui comporte une base de pose (2), qui est munie au milieu d'une branche de fixation (4), faisant saillie perpendiculairement et sur la tête de fixation (5) de laquelle la baguette de recouvrement ou de fixation de vitre (15 ; 25 ; 35) peut être encliquetée, et qui comporte, au niveau de ses extrémités latérales, des branches de pose (3) faisant saillie perpendiculairement, qui sont enserrées par le dessus par des butoirs de retenue (13 ; 23 ; 33) du support (11 ; 21 ; 31) et sont retenues par ceux-ci.

2. Profilé de chevron selon la revendication 1, **caractérisé en ce qu'**il est prévu entre la branche de fixation (4) et chacune des branches de pose (3) latérales respectivement un support de joint d'étanchéité intérieur (6), dont l'extrémité libre est munie d'un appui de joint d'étanchéité intérieur (8).

3. Profilé de chevron selon la revendication 1 ou 2, **caractérisé en ce que** le profilé de traverse (1) en matière plastique est réalisé dans une résine thermodurcissable, de préférence dans un produit de polycondensation, tel qu'une résine phénolique, ou un produit de polyaddition, tel qu'une résine époxy.

4. Profilé de chevron selon la revendication 3, **caractérisé en ce que** la résine thermodurcissable du profilé de traverse (1) en matière plastique est renforcée par des fibres, de préférence des fibres de verre ou des fibres de carbone.

5. Profilé de chevron selon l'une quelconque des revendications 1 à 4, **caractérisé en ce que** le profilé de traverse (1) en matière plastique est réalisé par un procédé de pultrusion.

6. Profilé de chevron selon la revendication 5, **caractérisé en ce qu'**il est prévu des tissus ou des non tissés imprégnés de résine thermodurcissable pour former le renforcement par fibres.

7. Profilé de chevron selon l'une quelconque des revendications 1 à 6, **caractérisé en ce que**, des saillies latérales (12 ; 22 ; 32) avec des butoirs de retenue (13 ; 23 ; 33) sont formées sur le support (11 ; 21 ; 31) au niveau des extrémités libres pour former un profil de gorge ouvert sensiblement en forme de C, de telle sorte que, dans la gorge formée par le support (11 ; 21 ; 31) et les saillies latérales (12 ; 22 ; 32), un profilé de traverse (1) en matière plastique peut être insérée, sensiblement par conjugaison de forme, entre les saillies latérales (12 ; 22 ; 32).

8. Profilé de chevron selon la revendication 7, **caractérisé en ce que** des prolongements (22.1 ; 32.1), dont les extrémités sont munies d'appuis de joint d'étanchéité intérieur (28 ; 38), sont formés sur les saillies latérales (22 ; 32) des deux côtés.

9. Profilé de chevron selon la revendication 8, **caractérisé en ce qu'**une branche transversale (33.1) est formée sur chaque saillie latérale (32) à hauteur des butoirs de retenue (33), les deux branches latérales (33.1) étant en appui de part et d'autre contre la branche de fixation (4) du profilé de traverse (1) en matière plastique.

10. Profilé de chevron selon l'une quelconque des revendications 1 à 7, **caractérisé en ce qu'**un profilé (10.1 ; 30.1) en forme de caisson est formé sur le support (11 ; 31).

11. Profilé de chevron selon l'une quelconque des revendications 7 à 10, **caractérisé en ce que** le profilé de chevron (10 ; 20 ; 30) est réalisé sous forme de pièce extrudée en aluminium.
